# EUROPÄISCHE PATENTSCHRIFT

(11) **EP 0 399 550 B1**
(45) Veröffentlichungstag und Bekanntmachung des Hinweises auf die Patenterteilung: **15.09.1993**
(21) Anmeldenummer: 90109970.5
(22) Anmeldetag: 25.05.1990
(51) Int. Cl.: E04H 15/08, B60P 3/34

(54) **Zeltgestänge für ein Vorzelt**
Tent pole for an awning
Mât de tente pour auvent

(30) Priorität: 26.05.1989 DE 8906490 U
(43) Veröffentlichungstag der Anmeldung: 28.11.1990
(73) Patentinhaber: EA Metallbau GmbH, D-88307 Isny (DE)
(72) Erfinder: Lehmann, Reinhard, D-7850 Lörrach (DE)
(74) Vertreter: Wolff, Michael, Dipl.-Phys.

(56) Entgegenhaltungen:
- DE-A- 2 815 718
- DE-A- 3 736 537
- DE-B- 1 480 494
- DE-U- 8 911 768
- FR-A- 2 246 416
- US-A- 3 720 438

## Beschreibung

Die Erfindung betrifft ein Zeltgestänge für ein Vorzelt an einer Fahrzeug-Seitenwand mit einer Kederschiene, in die der Keder einer von Zeltstangen unterstützten Zelthaut einführbar ist, welche ösenlos mit der Kederschiene verbindbar sind.
Bei einem aus der US-A-2 423 402 bekannten Zeltgestänge dieser Art ist an jeder Zeltstange (29) endseitig ein in die Kederschiene (R) einhängbarer Haken (32,33) an einer im wesentlichen stabförmigen Stangenverlängerung (31) angebracht.
Nachteilig ist daran, daß der Stangenhaken die Kederschiene verlassen kann, wenn die Stange von der Schiene versehentlich weggezogen wird, und daß zumindest dann eventuell der Keder quer zur Schiene aus dieser unabsichtlich herausgezogen werden kann. Im einen wie im anderen Fall bricht das Zeltdach mehr oder weniger zusammen.

Der Erfindung liegt daher die Aufgabe zugrunde, ein die genannten Nachteile vermeidendes Zeltgestänge der eingangs genannten Art zu schaffen, welches zwar abnehmbar, jedoch sicher mit der Fahrzeug-Seitenwand verbindbar ist und die das Zeltdach bildende Zelthaut ebenso sicher unterstützt.

Diese Aufgabe ist erfindungsgemäß bei einem Zeltgestänge der eingangs genannten Art dadurch gelöst, daß an jeder Zeltstange endseitig eine den Keder untergreifende, in die Kederschiene einfügbare Lasche mit angepaßtem Rundprofil aus biegefestem Material angebracht ist.
Dadurch wird vorteilhafterweise erreicht, daß die dem Schienenprofil angepaßte Lasche den Keder untergreift und dadurch mit diesem vereint den Queraustritt beider aus der Kederschiene verhindert . Es ist also Gewähr dafür gegeben, daß sowohl die Zeltstange als auch die aufliegende Zelthaut dauerhaft mit der Fahrzeug-Seitenwand verbunden bleibt,bis die Lasche an der Stange willentlich unter dem Keder aus der Schiene herausgezogen wird.
Es ist zwar aus der DE-A-37 36 537 ein Beschlag für ein Zeltgestänge für ein Vorzelt an einer Fahrzeug-Seitenwand mit einer Kederschiene bekannt, in die der Keder einer von Zeltstangen teilweise unterstützten Zelthaut einführbar ist, wobei an jeder Zeltstange endseitig ein Haken angebracht ist, der in eine Öse eingehängt wird, die sich an der vertikalen Verlängerung einer in die Kederschiene einfügbaren Lasche mit angepaßtem Rundprofil aus biegefestem Material befindet; dieser fremdartige Beschlag erlaubt jedoch keine ösenlose Verbindung einer Zeltstange mit der Kederschiene und hat den Nachteil, daß die von der Kederschiene herabhängende Laschenverlängerung mittels eines Gummi- oder Kunststoffklotzes an der Fahrzeug-Seitenwand abgestützt werden muß, um deren Beschädigung zu vermeiden. - Ein weiterer Nachteil des bekannten Beschlages besteht darin, daß seine Stangenverbindung mittels Öse und Haken nicht vollkommen die in der DE-U-89 11 768 offenbarte vorteilhafte Ausgestaltung des erfindungsgemäßen Zeltgestänges mittels Scharnier zwischen Zeltstange und Lasche darstellt.

Bei einer bevorzugten Ausführungsform des erfindungsgemäßen Zeltgestänges weisen die Zeltstangen je eine flache Verlängerung auf, an der die zugehörige Lasche angebracht ist. Dadurch lassen sich Zeltstangen und Laschen getrennt herstellen und schadhafte Laschen eventuell auswechseln.
Bei der bevorzugten Ausführungsform ist die Lasche mittels eines Drehgelenkes an der Stangenverlängerung angebracht, beispielsweise in der aus der DE-U-89 11 768 bekannten Weise mit dem dort genannten Vorteil, welche sich wesentlich von der Anbringung einer Lasche mittels eines Drehgelenkes an einer Zeltstange des aus der FR-A-2 246 416 bekannten Zeltgestänges unterscheidet.
Bei der bevorzugten Ausführungsform ist als Drehgelenk eine Verschraubung vorgesehen, mittels deren Lasche und Stangenverlängerung einfach miteinander verbunden werden können.

Eine unlösbare oder starre Anbringung der Lasche an der flachen Stangenverlängerung ist natürlich möglich; ebenso eine einstückige Ausbildung dieser beiden Gestängeteile.

Im folgenden ist die Erfindung anhand der durch die Zeichnung beispielhaft dargestellten bevorzugten Ausführungsform des erfindungsgemäßen Zeltgestänges im einzelnen erläutert. Es zeigt skizzenhaft und teilweise abgebrochen:
- Figur 1: eine Zelthaut mit Keder in einer Kederschiene an einer Fahrzeug-Seitenwand bei Eingriff von Zeltstangen-Laschen in die Schiene unter den Keder
und
- Figur 2: einen zentralen Längsschnitt durch eine Zeltstange mit flacher Verlängerung und angeschraubter Lasche

Die Figur 1 zeigt die Zeltstangenbefestigung an der Seitenwand W des Fahrzeuges nach der Erfindung. Am Ende einer nicht dargestellten Zeltstange ist eine dem Profil der Kederschiene 9 angepaßte Lasche 10 angeordnet, die in der Kederschiene 9 unter dem Keder 8 der Zelthaut 7 liegt.

In Fig. 2 ist die Befestigung der Lasche 10 an einer flachen Verlängerung 14 der Zeltstange 11 durch eine Verschraubung 13 als Drehgelenk dargestellt.

## Patentansprüche

1. Zeltgestänge für ein Vorzelt an einer Fahrzeug-Seitenwand (W) mit einer Kederschiene (9), in die der Keder (8) einer von Zeltstangen (11) unterstützten Zelthaut (7) einführbar ist, welche ösenlos mit der Kederschiene (9) verbindbar sind, dadurch **gekennzeichnet**, daß an jeder Zeltstange (11) endseitig eine den Keder (8) untergreifende, in die Kederschiene (9) einfügbare Lasche (10) mit an das Profil der Kederschiene angepaßtem Rundprofil aus biegefestem Material ängebracht ist.

2. Zeltgestänge nach Anspruch 1, dadurch **gekennzeichnet**, daß die Zeltstangen (11) je eine flache Verlängerung (14) aufweisen, an der die zugehörige Lasche (10) angebracht ist.

3. Zeltgestänge nach Anspruch 2, dadurch **gekennzeichnet**, daß die Lasche (10) mittels eines Drehgelenkes (13) an der Stangenverlängerung (14) angebracht ist.

4. Zeltgestänge nach Anspruch 3, dadurch **gekennzeichnet**, daß als Drehgelenk eine Verschraubung (13) vorgesehen ist.

## Claims

1. Tent pole system for an awning at a vehicle side wall (W) with an edge reinforcement rail (9) in which the edge reinforcement (8) of a tent skin (7) supported by tent poles (11) is insertable, which are connectible free of eyes with the edge reinforcement rail (9), characterised thereby that attached to each tent pole (11) at one end is a tongue (10), which is insertable into the edge reinforcement rail (9), engages under the edge reinforcement (8), and has a rounded profile adapted to the profile of the edge reinforcement rail and is of material resistance to bending.

2. Tent pole system according to claim 1, characterised thereby that the tent poles (11) each have a flat extension (14), to which the associated tongue (10) is attached.

3. Tent pole system according to claim 2, characterised thereby that the tongue (10) is attached to the pole extension (14) by means of a rotary joint (13).

4. Tent pole system according to claim 3, characterised thereby that a screw coupling (13) is provided as rotary joint.

## Revendications

1. Armature de tente pour auvent sur une paroi latérale (W) d'un véhicule automobile, comprenant un rail à bourrelet (9) dans lequel peut être introduit le bourrelet (8) d'une toile de tente (7) soutenue par des mâts de tente (11) lesquels peuvent être raccordés sans oeillets au rail à bourrelet (9), **caractérisée** **en ce** que l'extrémité de chaque mât de tente (11) comprend une patte (10) réalisée dans un matériau résistant à la flexion, qui passe sous le bourrelet (8), peut être introduite dans le rail à bourrelet (9) et présente une profil rond adapté au profil du rail à bourrelet.

2. Armature de tente selon la revendication 1, caractérisée en ce que les mâts de tente (11) comportent chacun un prolongement plat (14) sur lequel est fixée la patte (10) associée.

3. Armature de tente selon la revendication 2, caractérisée en ce que la patte (10) est fixée sur le prolongement (14) des mâts, au moyen d'une articulation tournante (13).

4. Armature de tente selon la revendication 3, caractérisée en ce qu'un raccord à vis (13) est prévu comme articulation tournante.
